# EUROPÄISCHE PATENTSCHRIFT

(11) **EP 0 398 011 B1**
(45) Veröffentlichungstag und Bekanntmachung des Hinweises auf die Patenterteilung: **30.06.1993**
(21) Anmeldenummer: 90106563.1
(22) Anmeldetag: 05.04.1990
(51) Int. Cl.: F01P 11/14, F01P 7/16, F01P 7/08, F02D 41/00

(54) **Steuergerät-Kühlsystem für eine Brennkraftmaschine**
Cooling system for the control apparatus of an internal combustion engine
Système de refroidissement pour dispositif de commande d'un moteur à combustion interne

(30) Priorität: 13.05.1989 DE 3915709
(43) Veröffentlichungstag der Anmeldung: 22.11.1990
(73) Patentinhaber: ROBERT BOSCH GMBH, 70442 Stuttgart (DE)
(72) Erfinder: Locher, Johannes, D-7000 Stuttgart 50 (DE); Graf, Herbert, Dipl.-Ing. (FH), D-7257 Ditzingen (DE); Schwenger, Jürgen, Dipl.-Ing. (FH), D-7050 Waiblingen (DE); Zimmermann, Werner, Dr.-Ing., D-7016 Gerlingen (DE)

(56) Entgegenhaltungen:
- EP-A- 0 271 136
- EP-A- 0 309 986
- DE-A- 3 026 802
- US-A- 4 409 933
- US-A- 4 557 225
- PATENT ABSTRACTS OF JAPAN vol. 8, no. 227 (M-332)(1664) 18 Oktober 1984,& JP-A-59 108818 (NIPPON DENSO) 23 Juni 1984,
- PATENT ABSTRACTS OF JAPAN vol. 7, no. 50 (M-197)(1195) 26 Februar 1983,& JP-A-57 198312 (NIPPON RADIATOR) 04 Dezember 1982,

## Beschreibung

Die Erfindung betrifft ein bei Brennkraftmaschinen eingesetztes Steuergerät mit Kühlung. Derartige Kühlungen werden dort verwendet, wo ein Steuergerät im Motorraum angeordnet ist und vor Überhitzung durch vom Motor abgestrahlte Wärme geschützt werden muß.

Eine solches Steuergerätekühlsystem ist aus der DE-A-30 26 802 bekannt. Bei dieser Steuergeräteeinrichtung für eine Brennkraftmaschine wird die Steuergeräteinrichtung durch ein Zündkontaktsignal in Betrieb gesetzt. Ferner umfaßt dieses System einen Kühlmittelkreislauf mit einer Kühlmittelpumpeinrichtung und einer Kühlanordnung zum Kühlen der Steuergeräteeinrichtung. Das Kühlsystem umfaßt des weiteren ein temperaturabhängiges Ventil, das den Kühlmittelkreislauf unterbricht, wenn die Temperatur unter einem Schwellwert liegt. Dieses System umfaßt Mittel, die nach dem Anhalten des von der Brennkraftmaschine angetriebenen Fahrzeugs, die Kühlmittelpumpeinrichtung so lange weiter betreiben, bis die Temperatur unter einen Schwellwert abfällt.

Aus einem Artikel von R. J. Hames et al., in SAE 861049 unter dem Titel "DDEC II - Advanced Electronic Diesel Control" ist ein Steuergerätekühlsystem bekannt, mit einer Steuergeräteeinrichtung zum Steuern eines Dieselmotors, wobei die Steuergeräteeinrichtung durch ein Zündkontaktsignal in Betrieb gesetzt wird. Durch einen Kühlmittelkreislauf mit einer Kühlmittelpumpe wird eine Kühlanordnung gekühlt, mit der die Steuergeräteinrichtung gut leitend verbunden ist. Das Steuergerät ist mit Bauteilen ausgestattet, die bis zu Temperaturen von 125°C keinen Schaden nehmen. Dadurch ist gewährleistet, daß auch dann, wenn nach dem Abschalten des Dieselmotors Stauwärme entsteht, die Steuergeräteinrichtung nicht zerstört wird.

Aus der DE-C-30 04 822 ist es bereits bekannt, eine Kraftstoffpumpe nach dem Aufheben des Zündkontaktsignales unter Umständen noch zu betreiben. Es handelt sich hierbei jedoch nicht um eine Kraftstoffkühlmittelpumpe sondern um diejenige Kraftstoffpumpe, die Kraftstoff zu Einspritzventilen pumpt. Die Pumpe wird dann in Gang gesetzt, wenn aufgrund von Gasblasenbildung der Kraftstoffdruck abfällt. Er wird dann wieder so weit erhöht, daß für einen irgendwann später erfolgenden Startvorgang sofort ein ausreichend hoher Druck zur Verfügung steht. Im vorliegenden Fall wird jedoch nicht der Kraftstoffdruck erhöht, sondern der Kraftstoff im Kühlmittelkreislauf wird umgepumpt, um eine Steuergeräteeinrichtung zu kühlen.

Aus der EP-A-0 309 986 ist ebenfalls ein Kühlverfahren für eine elektronische Steuereinheit bekannt. Hier ist vorgesehen, daß das Steuergerät mittels Kühlwassers gekühlt wird. Nach Stillstand des Kraftfahrzeugs wird der Kühlwasserfluß durch eine Kühlanordnung freigegeben. Beim Abstellen der Brennkraftmaschine wird das Steuergerät üblicherweise ebenfalls abgeschaltet. Bei dieser Einrichtung erfolgt die Kühlung nur bei stehendem Fahrzeug und laufender Brennkraftmaschine. Eine ausreichende Kühlung des Steuergeräts nach Abschalten der Brennkraftmaschine ist bei dieser Einrichtung daher nicht gewährleistet.

Ferner zeigt die EP-A-0 271 136 eine Kühleinrichtung für einen Turbolader. Hierbei wird der Turbolader mittels eines Kühlmediums auf eine vorgegebene Temperatur gekühlt. Nach Abschalten der Brennkraftmaschine ist vorgesehen, daß die Kühlmittelpumpe für eine vorgegebene Zeit weiterbetrieben wird.

Ebenfalls bereits bekannt ist es, daß Kühlmittel für eine Brennkraftmaschine noch nach dem Aufheben des Zündkontaktsignals für eine bestimmte Zeitspanne oder bis zum Erreichen einer vorgegebenen relativ tiefen Temperatur umzupumpen, um zu verhindern, daß die Brennkraftmaschine durch Stauwärme geschädigt wird.

Diese Maßnahmen vermochten der Fachwelt aber bisher keine Anregung dafür zu geben, eine ähnliche Maßnahme auch im Kraftstoffkreislauf zum Kühlen einer Steuergeräteeinrichtung zu verwenden. Das Signal, daß bei den eben genannten herkömmlichen Anordnungen zum Abschalten der Kühlmittelpumpe für den Motorkühlkreislauf dient, kann zugleich auf die Kühlmittelpumpeinrichtung bei einem Steuergerätekühlsystem einwirken. Es ist dann auf einfachste Art und Weise ein erfindungsgemäßes Steuergerätekühlsystem realisiert, bei dem die Versorgungsspannung der Kühlmittelpumpeinrichtung auch noch nach dem Aufheben des Zündkontaktsignals zugeführt wird, bis eine vorgegebene Bedingung erfüllt ist.

Das erfindungsgemäße Steuergerätekühlsystem und ein Steuergerätekühlsystem gemäß der DE-A-30 26 802 verfügen über ein Mittel zum zeitweiligen Zuführen von Versorgungsspannung zur Kühlmittelpumpeinrichtung auch noch nach dem Aufheben des Zündkontaktsignals, und zwar für solange, bis eine vorgegebene Bedingung erfüllt ist. Diese Bedingung ist z.B. der Ablauf einer vorgegebenen Zeitspanne und/oder das Erreichen einer vorgegebenen ausreichend tiefen Temperatur. Dadurch, daß der Kühlmittelkreislauf auch noch nach dem Aufheben des Zündkontakts weiterbetrieben wird, ist gewährleistet, daß auf das Steuergerät einwirkende Stauwärme von diesem abgeleitet wird. Dies ermöglicht es, Bauteile üblicher Temperaturfestigkeit zu verwenden.

Das Steuergerätekühlsystem gemäß der Erfindung ist mit einer Selbsthalteschaltung ausgestattet, die durch das Zündkontaktsignal gesetzt wird, die in gesetztem Zustand ein Relais ansteuert, das in angesteuertem Zustand die Versorgungsspannung an die Steuergeräteeinrichtung und die Kühlmittelpumpeinrichtung gibt, und die von einem Impuls rückgesetzt wird, der von einem Mikrorechner in der Steuergeräteeinrichtung abgegeben wird, sobald eine vorgegebene Bedingung nach dem Aufheben des Zündkontaktsignals erfüllt ist, wobei der Rücksetzimpuls erst nach Ablauf eines Selbstdiagnoseverfahrens der Steuergeräteeinrichtung ausgegeben wird.

Ein Steuergerätekühlsystem mit einer derartigen Selbsthalteschaltung weist mehrere Vorteile auf. Ein erster ist, der bereits beschriebene allgemeine Vorteil, daß nämlich ein Nachkühlen nach dem Abschalten der Brennkraftmaschine erfolgen kann. Ein weiterer Vorteil ist der, daß ein ohnehin vorhandener Mikrorechner verwendet werden kann, um auszuwerten, ob die vorgegebenen Bedingungen erfüllt sind, bei deren Erreichen die Kühlmittelpumpeinrichtung von der Versorgungsspannung getrennt wird. Ein dritter Vorteil ist der, daß dann, wenn der Mikrorechner noch mit Hilfe der Selbsthalteschaltung weiterbetrieben wird, bereits Selbstdiagnosevorgänge ausgeführt werden, wie sie ansonsten erst beim Start der Brennkraftmaschine vollzogen werden. Es ergibt sich also eine Zeitersparnis beim Startvorgang.

Zeichnung
- Fig. 1: schematische Darstellung eines Steuergerät-Kühlsystems mit einem Steuergerät und einem Kühlmittel kreislauf;
- Fig. 2: Blockschaltbild entsprechend dem von Fig. 2, jedoch mit einer Selbsthalteschaltung im Steuergerät zum Steuern eines Nachkühlvorganges.

Beschreibung von einem Ausführungsbeispiel

Die in Fig. 1 dargestellte Anordnung dient zum Kühlen eines Steuergerätes 10. Eine Steuergeräteinrichtung kann statt einem einzelnen Steuergerät 10 auch mehrere Steuergeräte aufweisen. Das Steuergerät 10 ist mit einer Kühlplatte 11 gut wärmeleitend verbunden. Die Kühlplatte 11 kann auch in das Steuergerät integriert sein, Sie wird von Kraftstoff durchströmt, der von einer Kühlmittelpumpe 12 aus dem Kraftstofftank 13 gesaugt wird und mit Hilfe von Leitungen durch die Kühlplatte 11 hindurch wieder in den Tank gelangt. Die Kühlmittelpumpe 12 wird von einem Pumpenmotor 14 angetrieben. Es wird darauf hingewiesen, daß statt aus dem Kraftstofftank 13 Kraftstoff auch aus einem anderen Vorratsbehälter gepumpt werden kann. Statt Kraftstoff kann auch ein anderes Kühlmittel eingesetzt werden.

Gegenstand der Erfindung sind Ausführungsformen mit Selbsthalteschaltung. Ein Beispiel für eine solche Ausführungsform wird nun anhand von Fig. 2 erläutert.

Bei der Ausführungsform gemäß Fig. 2 ist im Steuergerät 10 außer der Spannungsstabilisierung 15 und dem Mikrorechner 16 noch eine Selbsthalteschaltung 21 vorhanden. Es sei an dieser Stelle darauf hingewiesen, daß ein Steuergerät noch weitere Funktionsgruppen enthalten kann, daß aber andererseits auch die Selbsthalteschaltung 21 und / oder die Spannungsstabilisierung 15 außerhalb des Steuergerätes angeordnet sein können. Wichtig ist bei der Ausführungsform gemäß Fig. 2, daß die Spannungsstabilisierung 15 nun nicht mehr mit Spannung vom Kontakt Z versorgt wird, sondern mit Spannung vom Batteriekontakt B. Dies jedoch nur dann, wenn ein Relais 20 den bereits genannten Motorschalter 18 schließt. Der eine Anschluß des Relais 20 liegt am Batteriekontakt B, wird also mit Spannung versorgt. Der andere Anschluß ist mit der Selbsthalteschaltung 21 verbunden. Er wird geerdet, sobald die Selbsthalteschaltung 21 an ihrem Setzeingang S das Zündkontaktsignal vom Kontakt Z erhält. Es wird darauf hingewiesen, daß die Selbsthalteschaltung auch die Spannung des Zündkontaktsignals weiterleiten könnte und dann der andere Anschluß des Relais 20 geerdet sein müßte.

Sobald das Zündkontaktsignal abgegeben wird, wird also die Selbsthalteschaltung 21 gesetzt, das Relais 20 zieht an und schließt den Motorschalter 18, woraufhin der Pumpenmotor 14 läuft und die Spannungsstabilisierung 15 im Steuergerät mit Spannung versorgt wird. Sie gibt eine stabilisierte Spannung an den Mikrorechner 16 ab. Dem Mikrorechner 16 wird auch das Zündkontaktsignal vom Kontakt Z zugeführt, jedoch nicht, um ihn mit Spannung zu versorgen, sondern um ihm anzuzeigen, wann das Zündkontaktsignal vorhanden ist und wann es aufgehoben ist. Sobald der Mikrorechner 16 feststellt, daß das Zündkontaktsignal nicht mehr vorhanden ist, läßt er eine Prozedur ablaufen, die festlegt, wie lange der Pumpenmotor 14 noch nachlaufen soll. Zum Beispiel wird durch Auszählen von Taktsignalen eine Zeitspanne ausgemessen, mit deren Ablauf der Mikrorechner 16 ein Signal an den Rücksetzeingang R der Selbsthalteschaltung 21 abgibt. Diese schaltet dann das Relais 20 ab, so daß der Motorschalter 18 öffnet und den Pumpenmotor 14 sowie die Spannungsstabilisierung 15 von der Batteriespannung trennt. Der Mikrorechner kann die Zeitspanne abhängig von der Kühlmitteltemperatur der Brennkraftmaschine bestimmen, welche Temperatur einem Mikrorechner in einem Steuergerät routinemäßig zugeleitet wird. Das Steuergerät 10 kann jedoch auch über ein eigenes Temperaturmeßelement verfügen, z. B. einen NTC-Widerstand 22. Dessen Signal wird dem Mikrorechner 16 zugeführt, der es mit einem Sollwert vergleicht. Sobald festgestellt wird, daß die Isttemperatur von Werten oberhalb der Solltemperatur die Solltemperatur erreicht oder unterschritten hat, wird das Rücksetzsignal ausgegeben.

Das eben beschriebene Beispiel macht deutlich, daß es von Vorteil ist, wenn der Mikrorechner 16 genutzt werden kann, um festzustellen, ob eine vorgegebene Bedingung zum Beenden des Nachkühlens erreicht ist, Dieser Vorteil ist mit Hilfe der Selbsthalteschaltung 21 realisierbar, die, im Gegensatz zur Funktion bei bekannten Anordnungen, dafür sorgt, daß der Mikrorechner auch nach dem Aufheben des Zündkontaktsignals noch weiterarbeiten kann. Durch dieses Weiterarbeiten ist es auch möglich, z. B. Selbstdiagnosefunktionen nach dem Abstellen einer Brennkraftmaschine-auszuführen und diese Vorgänge nicht erst dann zu vollzuziehen, wenn die Brennkraftmaschine erneut gestartet wird. Werden derartige Selbstdiagnosen ausgeführt ist es von Vorteil, wenn der Mikrorechner 16 das Rücksetzsignal auf jeden Fall zeitverzögert ausgibt, auch dann, wenn die Hauptbedingung zum Beenden der Nachkühlphase nicht das Ablaufen einer vorgegebenen Zeitspanne, sondern das Erreichen einer Solltemperatur ist. Selbst wenn die Isttemperatur unter der Solltemperatur liegt, wird dann das Rücksetzsignal nicht sofort ausgegeben, sondern erst nach Ablauf der Selbstdiagnoseverfahren.

Die Selbsthalteschaltung 21 ist vorteilhafterweise so ausgebildet, daß sie durch ein Rücksetzsignal an ihrem Rücksetzeingang R nicht rückgesetzt werden kann, solange das Zündkontaktsignal an ihrem Setzeingang S ansteht. Ungewollte Rücksetzsignale können z. B. anfallen, wenn der Mikrorechner 16 fehlerhaft arbeitet. Selbst bei einem solchen Fehler ist bei Ergreifen der eben genannten Maßnahme gewährleistet, daß die Spannungsstabilisierung 15 weiterarbeitet und einen Hilfsrechner, der in vielen Systemen vorhanden ist, weiterbetreiben kann. Das Abschalten der Selbsthalteschaltung 21 kann dann entweder durch ein Signal vom Hilfsrechner erfolgen oder dadurch, daß diese ein eigenes Zeitglied aufweist, das dafür sorgt, daß nach einer vorgegebenen Zeitspanne nach Wegfall des Zündkontaktsignals das Relais 20 nicht mehr mit Spannung versorgt wird.

Es wird darauf hingewiesen, daß auf den Pumpenmotor 14 zusätzlich das Signal einer Temperaturregeleinrichtung wirken kann, um den Pumpenmotor auch in derjenigen Zeit, in der das Zündkontaktsignal anliegt, nur dann zu betreiben, wenn ein Kühlen der Steuergeräteinrichtung 10 tatsächlich erforderlich ist. Zu diesem Zweck wird ein Schalter in Reihe zum Pumpenmotor 14 gelegt, welcher Schalter von der Temperaturregeleinrichtung, vorzugsweise dem Mikrorechner angesteuert wird. Der Mikrorechner 16 wertet dann das Signal vom Temperaturelement 22 nicht nur dann aus, wenn das Zündkontaktsignal nicht mehr vorhanden ist, sondern er wertet es dauernd aus und vergleicht es dauernd mit einem Sollwert, Immer dann, wenn der Istwert unter dem Sollwert liegt, wird der eben genannte Schalter so angesteuert, daß er den Pumpenmotor 14 von der Versorgungsspannung trennt.

## Patentansprüche

1. Steuergerät-Kühlsystems mit
- einer Steuergeräteeinrichtung (10) für eine Brennkraftmaschine, wobei die Steuergeräteeinrichtung durch ein Zündkontaktsignal in Betrieb gesetzt wird, und
- einem Kühlmittelkreislauf mit einer Kühlmittelpumpeinrichtung (12, 14) und einer von Kühlmittel durchströmten Kühlanordnung (11) zum Kühlen der Steuergeräteinrichtung,
- einem Mittel (17, 19, 21) zum zeitweiligen Zuführen von Versorgungsspannung zur Kühlmittelpumpeinrichtung (12, 14) und zur Steuergeräteeinrichtung auch noch nach dem Aufheben des Zündkontaktsignals und zwar bis eine vorgegebene Bedingung erfüllt ist,
dadurch gekennzeichnet, daß eine Selbsthalteschaltung (21), die durch das Zündkontaktsignal gesetzt wird, in gesetztem Zustand ein Relais (20) ansteuert, das in angesteuertem Zustand die Versorgungsspannung an die Steuergeräteeinrichtung (10) und die Kühlmittelpumpeinrichtung (12, 14) gibt und die von einem Impuls zurückgesetzt wird, der von einem Mikrorechner (16) in der Steuergeräteeinrichtung abgegeben wird, sobald die vorgegebene Bedingung nach dem Aufheben des Zündkontaktsignals erfüllt ist, wobei der Rücksetzimpuls erst nach Ablauf eines Selbstdiagnoseverfahrens der Steuergeräteeinrichtung ausgegeben wird.

2. System nach Anspruch 1, **gekennzeichnet durch** ein Temperaturmeßelement (22), das an der Steuergeräteinrichtung (10) angebracht ist und das einen Temperaturistwert ausgibt, der von dem Mikrorechner (16) mit einem Sollwert verglichen wird, um den Rücksetzimpuls auszugeben, sobald nach dem Aufheben des Zündkontaktsignales der Istwert den Sollwert unterschreitet.

3. System nach einem der Ansprüche 1 oder 2, **dadurch gekennzeichnet,** daß die Steuergeräteinrichtung (10) eine Zeitmeßfunktion aufweist, zum Abgeben des Rücksetzimpulses, sobald eine vorgegebene Zeitspanne nach dem Aufheben des Zündkontaktsignales abgelaufen ist.

4. System nach einem der Ansprüche 1 - 3, **gekennzeichnet durch** ein Temperaturmeßelement (22), das an der Steuergeräteinrichtung (10) angebracht ist und das einen Temperaturistwert ausgibt, der von dem Mikrorechner (16) mit einem Sollwert verglichen wird, um die der Kühlmittelpumpeinrichtung (12, 14) zugeführte Versorgungsspannung immer solange zu unterbrechen, wie der Temperaturistwert unter einem Sollwert liegt.

## Claims

1. Control unit cooling system having
- a control unit device (10) for an internal combustion engine, the control unit device being put into operation by an ignition contact signal, and
- a coolant circuit having a coolant pumping device (12, 14) and a cooling arrangement (11), through which coolant flows, for cooling the control unit device,
- means (17, 19, 21) for temporarily feeding supply voltage to the coolant pumping device (12, 14) and to the control unit device even after cancellation of the ignition contact signal, specifically until a prescribed condition is fulfilled,
characterised in that a self-holding circuit (21) which is set by the ignition contact signal drives in the set state a relay (20) which in the driven state supplies the supply voltage to the control unit device (10) and the coolant pumping device (12, 14) and is reset by a pulse which is transmitted by a microcomputer (16) in the control unit device as soon as the prescribed condition is fulfilled after cancellation of the ignition contact signal, the resetting pulse not being emitted until completion of a self-diagnostic process of the control unit device.

2. System according to Claim 1, characterised by a temperature-measuring element (22) which is mounted on the control unit device (10) and which emits an actual temperature value which is compared by the microcomputer (16) with a desired value in order to emit the resetting pulse as soon as the actual value undershoots the desired value after cancellation of the ignition contact signal.

3. System according to one of Claims 1 or 2, characterised in that the control unit device (10) has a time measurement function for emitting the resetting pulse as soon as a prescribed time interval has expired after cancellation of the ignition contact signal.

4. System according to one of Claims 1 - 3, characterised by a temperature-measuring element (22) which is mounted on the control unit device (10) and emits an actual temperature value which is compared by the microcomputer (16) with a desired value in order always to interrupt the supply voltage, supplied to the coolant pumping device (12, 14), for as long as the actual temperature value is below a desired value.

## Revendications

1. Système de refroidissement de dispositif de commande avec:
- un agencement de dispositifs de commande (10) pour un moteur à combustion interne, dans lequel l'agencement de dispositifs de commande est mis en fonctionnement par un signal de contact d'allumage et
- un circuit d'agent de refroidissement avec un dispositif de pompage de l'agent de refroidissement (12, 14) et un dispositif de refroidissement (11) parcouru par l'agent de refroidissement pour refroidir ce dispositif de commande,
- un moyen (17, 19, 21) pour amener temporairement un tension d'alimentation au dispositif de pompage de l'agent de refroidissement (12, 14) et au dispositif de commande et cela jusqu'à ce que soit remplie une condition prédéfinie, système de refroidissement caractérisé en ce qu'un circuit d'arrêt automatique (21), qui est mis en marche par le signal de contact d'allumage, actionne un relais quand il est en position de marche, relais qui délivre, quand il est en position excitée, la tension d'alimentation aux dispositifs de commande (10) et au dispositif de pompage de l'agent de refroidissement (12, 14) et qui est remis à l'état initial par une impulsion, qui est délivrée par un micro-calculateur (16) dans le dispositif de commande, dès qu'est remplie la condition prédéfinie après l'extinction du signal de contact d'allumage, l'impulsion de remise à l'état initial n'étant délivrée seulement qu'après le déroulement d'un processus de diagnostic automatique du dispositif de commande.

2. Système selon la revendication 1, caractérisé par un élément donnant la température (22), qui est disposé sur le dispositif de commande (10) et qui délivre une valeur réelle de température, qui est comparée par le micro-calculateur (16) à une valeur de consigne, pour délivrer une impulsion de remise à l'état initial, aussitôt qu'après l'extinction du signal de contact d'allumage la valeur réelle passe en-dessous de la valeur de consigne.

3. Système selon l'une des revendications 1 ou 2, caractérisé en ce que le dispositif de commande (10) accomplit une fonction de mesure du temps pour la délivrance de l'impulsion de remise à l'état initial, dès que s'est écoulé un intervalle de temps prédéfinie après l'extinction du signal de contact d'allumage.

4. Système selon l'une des revendications 1 à 3, caractérisé par un élément donnant la température (22), qui est disposé sur le dispositif de commande (10) et qui délivre une valeur réelle de la température, qui est comparée par le micro-calculateur (16) à une valeur de consigne, pour interrompre la tension d'alimentation amenée à l'agencement de la pompe de l'agent de refroidissement (12, 14) jusqu'à ce que la valeur réelle de la température soit tombée en-dessous d'une valeur de consigne.
